# EUROPÄISCHE PATENTSCHRIFT

(11) **EP 0 657 206 B1**
(45) Veröffentlichungstag und Bekanntmachung des Hinweises auf die Patenterteilung: **25.03.1998**
(21) Anmeldenummer: 94116357.8
(22) Anmeldetag: 17.10.1994
(51) Int. Cl.: B01F 5/00, B01F 15/00, B01F 7/16, B01F 9/10

(54) **Spiralwirbelvorrichtung**
Device for generating a spiral vortex
Dispositif pour générer un tourbillon en spirale

(30) Priorität: 18.10.1993 DE 4335483
(43) Veröffentlichungstag der Anmeldung: 14.06.1995
(73) Patentinhaber: Schneider, Siegfried, 28209 Bremen (DE)
(72) Erfinder: Schneider, Siegfried, 28209 Bremen (DE)
(74) Vertreter: Winkler, Andreas, Dr.

(56) Entgegenhaltungen:
- WO-A-90/01985
- DE-C- 3 633 499
- SOVIET PATENTS ABSTRACTS Section Ch, Week 9312, 12. Mai 1993 Derwent Publications Ltd., London, GB; Class J01, AN 93-098830 & SU-A-1 725 942 (HERBICYDES)

## Beschreibung

Die Erfindung betrifft eine Spiralwirbelvorrichtung zum gezielten Erzeugen von spiralförmigen Strömungen in einer Flüssigkeit, insbesondere Wasser.

Herkömmliche Misch- und/oder Rührvorrichtungen haben, beispielsweise, als Ziel, eine gründliche Vermischung einer Flüssigkeit, der entweder ein Gas, eine weitere Flüssigkeit oder eine Festsubstanz unterzumischen ist, zu erreichen, ohne daß es dabei jedoch auf eine spezielle Strukturierung der Mischbewegung ankommt. So offenbart, beispielsweise, die Druckschrift US-A-4,099,005 eine Mischvorrichtung, die mittels eines Propellers einen Vortizes aufweisenden Strom, nämlich eine schnell durchwirbelnde, turbulente Strömung, erzeugt, während, beispielsweise, die Druckschrift DE-C-1801626 eine Mischvorrichtung beschreibt, in welcher mittels eines Laufrads zwei im wesentlichen gegenläufige Strömungen aufgrund der Dimensionierung der Mischvorrichtung erzeugbar sind, die sich zwecks intensiver, Turbulenzen erzeugender Vermischung längs einer ausreichend lang bemessenen Strecke berühren.

Es sind Spiralwirbelvorrichtungen bekannt, wie beispielsweise in den Druckschriften EP-A-134 890 oder DE-A-3738223 offenbart, die der gezielten Veränderung des strukturellen Aufbaus des Wassergefüges dienen. Dabei wird Wasser in den Außenbehälter gebracht und über die Saugwirkung, die durch einen innerhalb des Außenbehälters und unterhalb der unteren Öffnung des Innenbehälters angeordneten, durch die Antriebswelle rotierten, eine Zentripetalkraft und einen Unterdruck hervorrufenden Accelerator erzeugt wird, in eine genau definierte Strömungsbahn gelenkt, so daß das Wasser spiralförmig in dem Zwischenraum zwischen Außenbehälter und Innenbehälter aufsteigt, bis es am Umlenkmittel reflektiert wird, wobei das Umlenkmittel so ausgeformt ist, daß das Wasser in entgegengesetzter Richtung in Spiralform den Innenbehälter von oben nach unten durchströmt. Die Fließgeschwindigkeit des Wassers nimmt dabei ständig zu, da an die unter Schwerkrafteinwirkung und in Abhängigkeit von der gewählten Form des Außen- sowie Innenbehälters erzeugten Spiralwirbel durch das mechanische Umrühren im Innenbehälter zusätzlich Kräfte infolge des dabei entstandenen Unterdrucks angelegt werden. Dabei bilden sich im Verlauf einer Spiralbahn Strömungsschichten mit ständig abnehmenden Schichtdicken, wobei in zwei benachbarten Strömungsschichten unterschiedliche Fließgeschwindigkeiten herrschen. Aufgrund des somit vorhandenen Geschwindigkeitsgradienten entstehen im Berührungsbereich dieser Strömungsschichten Turbulenzkeime, so daß dort Mikrowirbel abreißen, die dem Wasser eingelagert werden. Auf diese Weise wird die Wasserstruktur sozusagen "aufgelockert", wodurch die allgegenwärtige Schwerkraft durch die jedem Mikrowirbel inherenten Druckgradienten teilweise kompensierbar ist.

Die Druckschrift DE-C-36 33 499 offenbart eine Vorrichtung zur mechanischen Behandlung von Gemischen wenigstens zweier Stoffe mit einem rotationssymmetrischen, im wesentlichen ellipsoiden, Außenbehälter, einem rotationssymmetrischen, im wesentlichen ellipsoiden, Innenbehälter mit mindestens einer oberen und einer unteren Öfffnung, einer Antriebswelle und einem Umlenkmittel im oberen Bereich des Außenbehälters oberhalb der oberen Öffnung des Innenbehälters. Der Innenbehälter ist dabei über die Antriebswelle drehbar, während der Außenbehälter und das Umlenkmittel stets feststehen, und kann sowohl dem Antrieb als auch der Führung der Strömung in einem geschlossenen Kreislauf dienen. Dabei arbeitet die Vorrichtung gemäß der Druckschrift DE-C-36 33 499 um so besser zum gründlichen Durchmischen und Zerkleinern einer zu behandelnden Flüssigkeit, je mehr Turbulenzen in diese Flüssigkeit eingebracht werden.

Mit den herkömmlichen Mischvorrichtungen läßt sich eine Steigerung der Wechselwirkung mindestens eines festen, flüssigen oder gasförmigen Stoffes mit Wasser durch Bildung und Stabilisierung eines Kolloidalzustands jedoch nicht zufriedenstellend bewerkstelligen.

Ein Kolloidalzustand, der im wesentlichen durch eine große Oberfläche zwischen Wasser und dem darin dispergierten Stoff und somit durch physikalische sowie chemische Grenzflächenerscheinungen charakterisiert ist, kann dann zufriedenstellend erzeugt sowie auch stabilisiert werden, wenn dem Wasser, das aufgrund seiner Wasserstoffbrückenbindungen eine Vielzahl von quasi "Gitterstrukturen" besitzen kann, eine bestimmte Struktur aufgeprägt wird, um eine neue Gefügebildung mit dem untergemischten Stoff zu ermöglichen. Solch eine Strukturaufprägung kann nur mit einer Vorrichtung durchgeführt werden, die ein genau spezifiziertes Herstellen von Spiralwirbelverläufen gewährleistet.

In der Natur wird ein "Wasser-Auflockern" beispielsweise in Flüssen durch Kurven, Windungen, Verkleinerungen des Flußbetts, plötzliche Gefälle oder dergleichen, insbesondere in Stromschnellen, hervorgerufen. Jedoch ist keine der bekannten Vorrichtungen, dazu in der Lage, die Wirbelbildung des Wassers in den in der Natur vorkommenden Flußbewegungsformen naturgetreu nachzubilden und gleichzeitig ein genaues Einstellen der Strömung zu ermöglichen.

Der Erfindung liegt daher die Aufgabe zugrunde, eine Spiralwirbelvorrichtung zu liefern, die die obengenannten Nachteile des Stands der Technik überwindet und das gezielte Herstellen wirklichkeitsgetreuer Spiralwirbel ermöglicht. Ferner soll der Energieverbrauch minimiert und der hergestellte Kolloidalzustand optimiert werden.

Diese Aufgabe wird erfindungsgemäß durch eine Spiralwirbelvorrichtung nach Anspruch 1 gelöst.

Die Unteransprüche 2 bis 22 beschreiben dabei bevorzugte Ausführungsformen gemäß der Erfindung.

Der Erfindung liegt die überraschende Erkenntnis zugrunde, daß durch Drehung des Außenbehälters, während der Innenbehälter feststeht, oder vice versa für Wasser eine ähnliche Situation wie beim Durchströmen eines sich windenden Flußbettes entsteht, während alle Abmessungen einer erfindungsgemäßen Spiralwirbelvorrichtung so wählbar sind, daß Mikrowirbel im Wasser erzeugbar und dort einlagerbar sind.

Weitere Merkmale und Vorteile der Erfindung ergeben sich aus der nachstehenden Beschreibung, in der eine Ausführungsform der Erfindung anhand einer schematischen Zeichnung im einzelnen erläutert wird. Dabei zeigt:
- Fig. 1: einen Längsschnitt durch eine Ausführungsform einer Sprialwirbelvorrichtung gemäß der Erfindung mit drehbarem Außenbehälter; und
- Fig. 2: eine Draufsicht auf die Halterung des Innenbehälters der Sprialwirbelvorrichtung von Fig. 1.

Den Fig.en 1 und 2 ist der prinzipielle Aufbau einer Ausführungsform einer Spiralwirbelvorrichtung gemäß der Erfindung zu entnehmen, in welcher ein im wesentlichen ellipsoid ausgeformter eine sanfte Wirbelbildung fördernder Außenbehälter 10 um einen konzentrisch in demselben angeordneten, eine hyperbolische Trichterform aufweisenden Innenbehälter 20 dreht. Dabei ist das schmalere Trichterende des Innenbehälters 20 im unteren Bereich des Außenbehälters 10, der einen kleineren Durchmesser als der obere Bereich des Außenbehälters 10 aufweist, angeordnet.

Ein Zuführungsrohr 30 mit einem Ventil 31 ist außerhalb des Außenbehälters 10 mit einem nicht gezeigten Haltearm verbunden und dringt feststehend über eine nicht gezeigte Gleitdichtung in den drehbaren Außenbehälter 10 ein, so daß durch eine Öffnung 32 Wasser in die Spiralwirbelvorrichtung einfüllbar ist. Mit dem Rohr 30 sind, beispielsweise, wie in Fig. 2 dargestellt, vier sich im wesentlichen radial ausbreitende Stangen 33 verbunden, die äquidistant von innen an den Innenbehälter 22 angreifen, um diesen zu fixieren. Die vier gegen den Innenbehälter 20 drückenden Stangen 33 werden mittels eines Ringes 34, der konzentrisch zu dem Rohr 30 und im wesentlichen oberhalb der Trichteröffnung des Innenbehälters 20 mit großem Durchmesser angeordnet ist, stabilisiert. An dem Ring 34 sind auch, beispielsweise, vier Umlenkbleche 35 äquidistant angebracht, die in Draufsicht eine Bogenform aufweisen, wie Fig. 2 zu entnehmen.

Der Außenbehälter 10 ist an seinem unteren Ende mit einer Antriebswelle 40 verbunden, die über einen nicht gezeigten Motor antreibbar ist, um den Außenbehälter 10 vorzugsweise ungefähr 300 bis 400 mal pro Minute um den Innenbehälter 20 zu drehen.

Über eine nicht gezeigte Gleitdichtung dringt ein Abflußrohr 50 samt Ventil 51 von unten in den drehbaren Außenbehälter 10 ein, während das Abflußrohr 50 selbst über einen nicht gezeigten Haltearm fixiert ist. Dabei ist das Abflußrohr 50 ebenso wie das Zuführungsrohr 30 konzentrisch zur Drehachse des Außenbehälters 10 angeordnet.

Die vorstehend beschriebene Spiralwirbelvorrichtung gemäß der Erfindung arbeitet wie folgt:

Beim erstmaligem Füllen des Außenbehälters 10 mit zu behandelndem Wasser wird unbehandeltes Wasser der Spiralwirbelvorrichtung über das Zuführungsrohr 30, wie mit einem Pfeil in Fig. 1 symbolisiert, zugeführt. Gegebenenfalls kann auch kontrolliert kontinuierlich über das Ventil 31 Wasser in den Außenbehälter 10 eingefüllt werden, wobei die Steuerung des Ventils 31 abhängig von der Durchflußrate der entsprechenden Sprialwirbelvorrichtung geschieht.

Im Betrieb findet eine Relativdrehbewegung zwischen dem Außenbehälter 10 und dem Innenbehälter 20 statt. Dabei wird bei der Ausführungsform gemäß den Fig.en 1 und 2 der Außenbehälter 10 über die Antriebswelle 40 um den festgehaltenen Innenbehälter 20 gedreht.

Flieh- und Reibkräfte, die durch die Relativbewegung zwischen dem Außenbehälter 10 und dem Innenbehälter 20 erzeugt werden, sorgen dafür, daß sich im unteren Bereich des Außenbehälters 10 befindendes Wasser dazu veranlaßt wird, spiralförmig im Zwischenraum zwischen dem Innenbehälter 20 und dem Außenbehälter 10 nach oben aufzusteigen. Sobald die aufsteigende Strömung, die aufgrund der Geometrie der beiden Behälter 10, 20 recht gleichförmig ist, in Wechselwirkung mit den Umlenkblechen 35 kommt, findet eine Richtungsumkehrung der Strömung statt, ohne daß zusätzliche Turbulenzen im Wasser entstehen, so daß eine nach unten gerichtete spiralförmige Strömung mit entgegengesetztem Drehsinn in dem Innenbehälter 20 mit kontinuierlich steigender Fließgeschwindigkeit verläuft.

Die oben beschriebene und im wesentlichen durch eine bogenförmige Kontur der Umlenkmittel 35 eingeleitete Richtungsumkehrung geschieht nur dann ohne die Erzeugung zusätzlicher, unerwünschter Turbulenzen, wenn die Geometrie der Spiralwirbelvorrichtung, die Drehgeschwindigkeit des Außenbehälters 10 relativ zu dem Innenbehälter 20 sowie der Wasserzufluß und der Wasserabfluß genau aufeinander abgestimmt sind.

Aufgrund des in der spiralförmigen Strömung herrschenden Geschwindigkeitsgradientens kommt es dann, wie bereits beschrieben, zur Entstehung von Mikrowirbeln, die die Wasserstruktur "auflockern", so daß das behandelte Wasser, beispielsweise, besser, der Schwerkraft teilweise entgegenwirkend, andere Substanzen aufnehmen kann. Über das Abflußrohr 50 kann das so behandelte Wasser schließlich entnommen werden, wobei das Ventil 51 eine genau dosierte Entnahme ermöglicht.

Zum genauen Kontrollieren der Durchflußrate des Wassers können die Ventile 31, 51 in dem Zuführungsrohr 30 sowie dem Abflußrohr 50 über einen nicht gezeigten Mikroprozessor steuerbar sein. Zu diesem Zweck ist es besonders vorteilhaft, wenn die Ventile 31, 51 Magnetventile sind. Natürlich kann auch die Antriebswelle 40 mit Hilfe eines Mikroprozessors gesteuert werden.

Die im konkreten Fall dem Wasser aufgeprägte Mikrostruktur, nämlich in Form von eingelagerten Mikrowirbeln, hängt dabei von der jeweiligen Wirbelstruktur ab, die ihrerseits von der Dimensionierung sowie Plazierung der einzelnen Komponenten, insbesondere des Außenbehälters 10, des Innenbehälters 20 und der Umlenkbleche 35, der Umdrehungszahl der Relativbewegung zwischen den beiden Behältern 10, 20 oder sowie, gegebenenfalls, der Durchflußrate abhängt.

Dadurch, daß anstelle der Verwendung eines antreibbaren Mittels, wie ein Propeller, ein Wirbelteller oder eine Pendelscheibe, zum Erzeugen der benötigten Wirbelstruktur das Drehen des kompletten Außenbehälters 10 bzw. Innenbehälters verwendet und somit im wesentlichen über die komplette Höhe ein Geschwindigkeitsgradient erzeugt wird, liegt eine naturgetreuere Spiralwirbelbildung als bei den bekannten Vorrichtungen vor. Ferner erzeugt eine erfindungsgemäße Spiralwirbelvorrichtung eine äußerst gleichförmige Strömung und ermöglicht sogar einen kontinuierlichen Betrieb, in welchem sie nicht aufgefüllt, betrieben und wieder entleert werden muß, sondern kontinuierlich Wasser zu- und abströmen kann.

## Patentansprüche

1. Spiralwirbelvorrichtung zum gezielten Erzeugen von spiralförmigen Strömungen in einer Flüssigkeit, insbesondere in Wasser, mit
- einem rotationssymmetrischen, im wesentlichen ellipsoiden, Außenbehälter (10), der in seinem im Betrieb der Spiralwirbelvorrichtung unteren Bereich einen kleineren Innendurchmesser als in seinem entsprechend oberen Bereich aufweist,
- einem rotationssymmetrischen, im wesentlichen hyperbolisch trichterförmigen Innenbehälter, der zentral in dem Außenbehälter (10) angeordnet ist und mindestens eine untere sowie ein obere Öffnung aufweist, wobei sein Bereich mit kleinstem Durchmesser im Bereich des Außenbehälters (10) mit kleinstem Durchmesser liegt, und die Längsachse des Außenbehälters (10) mit der Längsachse des Innenbehälters (20) zusammenfällt,
- mindestens einem Umlenkmittel (35) im oberen Bereich des Außenbehälters oberhalb der oberen Öffnung des Innenbehälters (20), und
- einer Antriebswelle (40), die entweder den Außenbehälter (10) bei feststehendem Innenbehälter (20) oder den Innenbehälter (20) bei feststehendem Außenbehälter (10) antreibt, wobei im Betrieb zwischen dem Außenbehälter (10) und dem Innenbehälter (20) eine aufsteigende, spiralförmige Strömung entsteht, die durch Wechselwirkung mit dem Umlenkmittel (35) in ihrer Richtung umgekehrt wird und dann innerhalb des Innenbehälters (20) in umgekehrter Richtung drehend spiralförmig absteigt.

2. Spiralwirbelvorrichtung nach Anspruch 1, dadurch gekennzeichnet, daß das Umlenkmittel über der oberen Öffnung des Innenbehälters (20) in Form von Umlenkblechen (35) angeordnet ist.

3. Spiralwirbelvorrichtung nach Anspruch 2, dadurch gekennzeichnet, daß der Querschnitt eines Umlenkbleches (35) bogenförmig ist.

4. Spiralwirbelvorrichtung nach einem der vorangegangenen Ansprüche, dadurch gekennzeichnet, daß kontinuierlich zu behandelnde Flüssigkeit über ein Zuführungsrohr (30) zuführbar und behandelte Flüssigkeit über ein Abflußrohr (50) abführbar ist.

5. Spiralwirbelvorrichtung nach Anspruch 4, dadurch gekennzeichnet, daß die Flüssigkeitszufuhr über ein erstes Ventil (31) in dem Zuführungsrohr (30) und/oder der Flüssigkeitsabfluß über ein zweites Ventil (51) in dem Abflußrohr (50) regelbar ist.

6. Spiralwirbelvorrichtung nach einem der vorangegangenen Ansprüche, dadurch gekennzeichnet, daß der Außenbehälter (10) relativ zu dem Innenbehälter (20) 1 bis 1.500 Umdrehungen pro Minute macht.

7. Spiralwirbelvorrichtung nach einem der vorangegangenen Ansprüche, dadurch gekennzeichnet, daß der Außenbehälter (10) fest mit der Antriebswelle (40) verbunden ist, während der Innenbehälter (20) über eine Halterung (30, 33, 34) in seiner Ruhelage fixiert ist.

8. Spiralwirbelvorrichtung nach Anspruch 7, dadurch gekennzeichnet, daß das Zuführungsrohr (30) sowie das Abflußrohr (50) über eine dichte Verbindung in den drehbaren Außenbehälter (10) gelangen.

9. Spiralwirbelvorrichtung nach Anspruch 7 oder 8, dadurch gekennzeichnet, daß die Halterung (30, 33, 34) das Zuführungsrohr (30) umfaßt.

10. Spiralwirbelvorrichtung nach einem der Ansprüche 7 bis 9, dadurch gekennzeichnet, daß die Umlenkbleche (35) an der Halterung (30, 33, 34) befestigt sind.

11. Spiralwirbelvorrichtung nach Anspruch 9 oder 10, dadurch gekennzeichnet, daß das Zuführungsrohr (30) konzentrisch zur Drehachse des Außenbehälters (10) angeordnet und mit sich radial verlängernden Stangen (33) verbunden ist, die an die Innenseite des Innenbehälters (20) angreifen.

12. Spiralwirbelvorrichtung nach Anspruch 11, dadurch gekennzeichnet, daß die Stangen (33) von einem Ring (34) stabilisiert werden, an dem die Umlenkbleche (35) angebracht sind.

13. Spiralwirbelvorrichtung nach einem der Ansprüche 1 bis 6, dadurch gekennzeichnet, daß der Innenbehälter fest mit der Antriebswelle verbunden ist, während der Außenbehälter fixiert ist.

14. Spiralwirbelvorrichtung nach Anspruch 13, dadurch gekennzeichnet, daß das Zuführungsrohr sowie das Abflußrohr fest mit dem Außenbehälter verbunden sind.

15. Spiralwirbelvorrichtung nach Anspruch 13 oder 14, dadurch gekennzeichnet, daß die Umlenkbleche fest mit dem Außenbehälter verbunden sind.

16. Spiralwirbelvorrichtung nach einem der Ansprüche 13 bis 15, dadurch gekennzeichnet, daß die Antriebswelle parallel und/oder konzentrisch zu dem Zuführungsrohr verläuft.

17. Spiralwirbelvorrichtung nach einem der Ansprüche 13 bis 16, dadurch gekennzeichnet, daß die Antriebswelle mit dem Innenbehälter an dessen schmalem Trichterende verbunden ist, wobei zwischen der Antriebswelle und dem Innenbehälter Öffnungen bereitgestellt sind.

18. Spiralwirbelvorrichtung nach einem der vorangegangenen Ansprüche, dadurch gekennzeichnet, daß das Zuführungsrohr (30) und das Abflußrohr (50) an dem gleichen Ende oder an sich gegenüberliegenden Enden der Spiralwirbelvorrichtung angebracht sind.

19. Spiralwirbelvorrichtung nach einem der vorangegangenen Ansprüche, dadurch gekennzeichnet, daß die Antriebswelle (40) mit einem Keilriemen, einer Handkurbel, einem Motor oder dergleichen verbunden ist.

20. Spiralwirbelvorrichtung nach einem der vorangegangenen Ansprüche, dadurch gekennzeichnet, daß der Außenbehälter (10) in einer Schutzumhüllung angeordnet ist.

21. Spiralwirbelvorrichtung nach einem der vorangegangenen Ansprüche, dadurch gekennzeichnet, daß der Außenbehälter (10) und/oder der Innenbehälter (20) aus einem transparenten Material, wie Glas, besteht.

22. Spiralwirbelvorrichtung nach einem der Ansprüche 1 bis 20, dadurch gekennzeichnet, daß der Außenbehälter (10) und/oder der Innenbehälter (20) aus Ton, Keramik und/oder Porzellan besteht.

## Claims

1. A spiral vortex device for the specific purpose of generating spiral flows in a liquid, more particularly in water, comprising
- a rotationally symmetrical and substantially ellipsoidal outer container (10), which in its zone which is at the bottom during operation of the spiral vortex device has a smaller inside diameter than in its corresponding top zone,
- a rotationally symmetrical and substantially hyperbolically funnel-shaped inner container, which is disposed centrally in the outer container (10) and which has at least one bottom and one top opening, its smallest-diameter zone being situated in the smallest-diameter zone of the outer container (10), and the longitudinal axis of the outer container (10) coinciding with the longitudinal axis of the inner container (20),
- at least one deflecting means (35) in the top zone of the outer container above the top opening of the inner container (20), and
- a drive shaft (40), which drives either the outer container (10) with the inner container (20) stationary or the inner container (20) with the outer container (10) stationary, an ascending spiral flow forming between the outer container (10) and the inner container (20) during operation, the direction of said flow being reversed by interaction with the deflecting means (35) and the flow then falling with a spiral rotation in the reverse direction inside the inner container (20).

2. A spiral vortex device according to claim 1, characterised in that the deflecting means is disposed in the form of deflecting plates (35) above the top opening of the inner container (20).

3. A spiral vortex device according to claim 2, characterised in that the cross-section of a deflecting plate (35) is arcuate.

4. A spiral vortex device according to any one of the preceding claims, characterised in that liquid for treatment is adapted to be supplied continuously via a feed pipe (30) and treated liquid is dischargeable via an outflow pipe (50).

5. A spiral vortex device according to claim 4, characterised in that the liquid supply is controllable via a first valve (31) in the feed pipe (30) and/or the liquid outflow is controllable via a second valve (51) in the outflow pipe (50).

6. A spiral vortex device according to any one of the preceding claims, characterised in that the outer container (10) performs 1 to 1500 rpm relatively to the inner container (20).

7. A spiral vortex device according to any one of the preceding claims, characterised in that the outer container (10) is rigidly connected to the drive shaft (40), while the inner container (20) is fixed in its position of rest via a mounting (30, 33, 34).

8. A spiral vortex device according to claim 7, characterised in that the feed pipe (30) and the outflow pipe (50) enter the rotatable outer container (10) via a sealing-tight connection.

9. A spiral vortex device according to claim 7 or 8, characterised in that the mounting (30, 33, 34) surrounds the feed pipe (30).

10. A spiral vortex device according to any one of claims 7 to 9, characterised in that the deflecting plates (35) are fixed on the mounting (30, 33, 34).

11. A spiral vortex device according to claim 9 or 10, characterised in that the feed pipe (30) is disposed concentrically to the axis of rotation of the outer container (10) and is connected to radially extending rods (33) which engage the inside of the inner container (20).

12. A spiral vortex device according to claim 11, characterised in that the rods (33) are stabilised by a ring (34) on which the deflecting plates (35) are mounted.

13. A spiral vortex device according to any one of claims 1 to 6, characterised in that the inner container is rigidly connected to the drive shaft while the outer container is fixed.

14. A spiral vortex device according to claim 13, characterised in that the feed pipe and the outflow pipe are rigidly connected to the outer container.

15. A spiral vortex device according to claim 13 or 14, characterised in that the deflecting plates are rigidly connected to the outer container.

16. A spiral vortex device according to any one of claims 13 to 15, characterised in that the drive shaft extends parallel and/or concentrically to the feed pipe.

17. A spiral vortex device according to any one of claims 13 to 16, characterised in that the drive shaft is connected to the inner container at its narrow funnel end, openings being provided between the drive shaft and the inner container.

18. A spiral vortex device according to any of the preceding claims, characterised in that the feed pipe (30) and the outflow pipe (50) are disposed at the same end or at opposite ends of the spiral vortex device.

19. A spiral vortex device according to any one of the preceding claims, characterised in that the drive shaft (40) is connected to a V-belt, a hand crank, a motor, or the like.

20. A spiral vortex device according to any one of the preceding claims, characterised in that the outer container (10) is disposed in a protective cover.

21. A spiral vortex device according to any one of the preceding claims, characterised in that the outer container (10) and/or the inner container (20) consist of a transparent material, such as glass.

22. A spiral vortex device according to any one of claims 1 to 20, characterised in that the outer container (10) and/or the inner container (20) consist of clay, ceramics and/or porcelain.

## Revendications

1. Dispositif à produire des tourbillons en spirale, pour l'obtention contrôlée de courants spiroïdaux dans un liquide, en particulier-dans l'eau, comportant
- un réservoir extérieur (10) symétrique en rotation, de forme sensiblement ellipsoïdale, présentant dans sa partie inférieure considérée pendant le fonctionnement dudit dispositif un diamètre intérieur plus petit que dans sa partie supérieure correspondante,
- un réservoir intérieur, symétrique en rotation, de forme sensiblement en entonnoir hyperbolique, disposé au centre du réservoir extérieur (10) et présentant au moins une ouverture inférieure et une ouverture supérieure, sa zone de plus petit diamètre se trouvant dans la partie de plus petit diamètre du réservoir extérieur (10), et l'axe longitudinal du réservoir extérieur (10) coïncidant avec l'axe longitudinal du réservoir intérieur (20),
- au moins un déflecteur (35) dans la partie supérieure du réservoir extérieur au-dessus de l'ouverture supérieure du réservoir intérieur (20), et
- un arbre moteur (40) entraînant soit le réservoir extérieur (10), le réservoir intérieur (20) étant fixe, soit le réservoir intérieur (20), le réservoir extérieur (10) étant fixe, un courant spiroïdal ascensionnel se créant en fonctionnement entre le réservoir extérieur (10) et le réservoir intérieur (20), ledit courant étant inversé dans sa direction par le déflecteur (35) et, de ce fait, tournant en spirale à l'intérieur du réservoir intérieur (20) dans un mouvement descendant de sens inverse.

2. Dispositif selon la revendication 1, caractérisé en ce que le déflecteur est disposé sous forme de tôles de déflexion (35) au-dessus de l'ouverture supérieure du réservoir intérieur (20).

3. Dispositif selon la revendication 2, caractérisé en ce que la section d'une tôle de déflexion (35) est arquée.

4. Dispositif selon l'une quelconque des revendications précédentes, caractérisé en ce que le liquide à traiter est amené en continu par un tuyau d'amenée (30), le liquide traité étant évacué par un tuyau de décharge (50).

5. Dispositif selon la revendication 4, caractérisé en ce que l'amenée du liquide peut être régulée par une soupape (31) du tuyau d'amenée (30), l'évacuation du liquide pouvant être régulée par une autre soupape (51) du tuyau de décharge (50).

6. Dispositif selon l'une quelconque des revendications précédentes, caractérisé en ce que la vitesse de rotation du réservoir extérieur (10) relativement au réservoir intérieur (20) est comprise entre 1 à 1500 tours/minute.

7. Dispositif selon l'une quelconque des revendications précédentes, caractérisé en ce que le réservoir extérieur (10) est solidaire de l'arbre moteur (40), le réservoir intérieur (20) étant maintenu dans sa position de repos au moyen d'une bride (30, 33, 34).

8. Dispositif selon la revendication 7, caractérisé en ce que le tuyau d'amenée (30) et le tuyau de décharge (50) débouchent dans le réservoir extérieur rotatif (10) par une liaison étanche.

9. Dispositif selon l'une des revendications 7 ou 8, caractérisé en ce que la bride (30, 33, 34) enserre le tuyau d'amenée (30).

10. Dispositif selon l'une des revendications 7 à 9, caractérisé en ce que les tôles de déflexion (35) sont fixées à la bride (30, 33, 34).

11. Dispositif selon l'une des revendications 9 ou 10, caractérisé en ce que le tuyau d'amenée (30) est concentrique à l'axe de rotation du réservoir extérieur (10) et est relié à des tiges (33) s'étendant radialement jusqu'à s'appliquer contre la face intérieure du réservoir intérieur (20).

12. Dispositif selon la revendication 11, caractérisé en ce que les tiges (33) sont stabilisées par un anneau (34) auquel sont fixées les tôles de déflexion (35).

13. Dispositif selon l'une des revendications 1 à 6, caractérisé en ce que le réservoir intérieur est solidaire de l'arbre moteur, le réservoir extérieur étant fixe.

14. Dispositif selon la revendication 13, caractérisé en ce que le tuyau d'amenée et le tuyau de décharge sont solidaires du réservoir extérieur.

15. Dispositif selon l'une des revendications 13 ou 14, caractérisé en ce que les tôles de déflexion sont solidaires du réservoir extérieur.

16. Dispositif selon l'une des revendicaions 13 à 15, caractérisé en ce que l'arbre moteur est parallèle et/ou concentrique au tuyau d'amenée.

17. Dispositif selon l'une des revendications 13 à 16, caractérisé en ce que l'arbre moteur est relié à l'extrémité étroite de l'entonnoir constituant le réservoir intérieur, des ouvertures étant ménagées entre l'arbre moteur et le réservoir intérieur.

18. Dispositif selon l'une quelconque des revendications précédentes, caractérisé en ce que le tuyau d'amenée (30) et le tuyau de décharge (50) sont disposés à une même extrémité ou à des extrémités opposées dudit dispositif.

19. Dispositif selon l'une quelconque des revendications précédentes, caractérisé en ce que l'arbre moteur (40) est relié à une courroie trapézoïdale, à une manivelle, à un moteur ou analogues.

20. Dispositif selon l'une quelconque des revendications précédentes, caractérisé en ce que le réservoir extérieur (10) est disposé dans une enveloppe protectrice.

21. Dispositif selon l'une quelconque des revendications précédentes, caractérisé en ce que le réservoir extérieur (10) et/ou le réservoir intérieur (20) sont réalisés dans une matière transparente, telle que le verre.

22. Dispositif selon l'une des revendications 1 à 20, caractérisé en ce que le réservoir extérieur (10) et/ou le réservoir intérieur (20) sont réalisés en argile, en céramique et/ou en porcelaine.
